# EUROPÄISCHE PATENTSCHRIFT

(11) **EP 1 404 204 B1**
(45) Veröffentlichungstag und Bekanntmachung des Hinweises auf die Patenterteilung: **07.06.2006**
(21) Anmeldenummer: 02754725.6
(22) Anmeldetag: 20.06.2002
(51) Int. Cl.: A47L 9/00, A47L 11/40

(54) **STAUBSAUGER MIT LAUFROLLEN**
VACUUM CLEANER WITH ROLLERS
ASPIRATEUR AVEC ROULETTES

(30) Priorität: 29.06.2001 DE 10131696
(43) Veröffentlichungstag der Anmeldung: 07.04.2004
(73) Patentinhaber: BSH Bosch und Siemens Hausgeräte GmbH, 81739 München (DE)
(72) Erfinder: BOTT, Erich, 97618 Hollstadt (DE); ILLIG, Roland, 97618 Heusstreu (DE); KOMESKER, Heinrich, 97616 Bad Neustadt (DE)
(74) Vertreter: Thoma, Lorenz
(86) Internationale Anmeldenummer: PCT/EP2002/006852
(87) Internationale Veröffentlichungsnummer: WO 2003/001957

(56) Entgegenhaltungen:
- DE-A- 2 262 437
- DE-C- 4 105 996
- DE-C- 19 903 532
- GB-A- 2 153 757
- US-A- 3 604 756
- US-A- 4 170 384
- US-A- 4 530 543
- US-A- 4 896 922

## Beschreibung

Die Erfindung bezieht sich auf einen mit Laufrollen ausgestatteten Staubsauger.

Aus der US 4 934 017 ist ein Staubsauger bekannt, der Laufrollen hat. Die Laufrollen weisen Rippen auf, die von einer Nabe des Laufrades ausgehend, mit einer äußeren Lauffläche verbunden sind und der Laufrolle die erforderliche Stabilität verleihen.

US-A-4 530 543 offenbart einen mit Laufrollen ausgestatteten Staubsauger, bei dem die Laufrollen eine zwischen einem Laufring und einer Nabe einen geschwungenen Querschnitt aufweisende Wand haben.

Es ist die Aufgabe der Erfindung, bei einem Staubsauger der eingangs genannten Art die Laufeigenschaften des Staubsaugers weiter zu verbessern.

Diese Aufgabe wird bei einem erfindungsgemäßen Staubsauger durch die Merkmale der unabhängigen Ansprüchen gelöst.

Die Laufrollen haben einen einfachen Aufbau und lassen sich daher kostengünstig herstellen.

Vorteilhafte Weiterbildungen ergeben sich aus den Unteransprüchen.

Besonders vorteilhaft ist eine Ausführungsform des Staubsaugers, bei der die Wand eine S- oder eine Z-förmige Struktur im Querschnitt aufweist. Durch diese Form wird bei geringem Materialverbrauch ein hohes Maß an Elastizität erzielt.

Erfindungsgemäß sind Verstärkungsrippen vorgesehen, die auf wenigstens einer der beiden Stirnflächen der Wand angeordnet sind. Dabei gehen die Verstärkungsrippen jeweils von der Wand in ihrem geschwungenen Bereich aus. Durch die Verstärkungsrippen erhält die Wand eine höhere Stabilität.

Um die Elastizität aber nicht zu reduzieren, sind die Rippen nicht mit der Nabe oder mit dem Laufring verbunden.

Alternativ zu den von dem geschwungenen Bereich der Wand nach innen zu der Nabe gerichteten Rippen gehen diese in einer anderen Ausführungsform von der Nabe aus und sind gegen den geschwungenen Bereich der Wand gerichtet. Auch in diesem Fall sind die Rippen nicht mit der geschwungenen Wand verbunden, um die Elastizität nicht zu verrringern.

In einer anderen Weiterbildung der Erfindung hat der Laufring auf seiner Lauffläche eine ballige Kontur. Auch durch diese Maßnahme wird die Elastizität der Laufrollen unterstützt.

Bei der Erfindung wird auch bei Einsatz eines harten Materials eine hohe Elastizität erreicht. So kann die Laufrolle beispielsweise kostengünstig aus Polypropylen (PP) oder einer seiner Co-polymere hergestellt sein.

In einer vorteilhaften Variante weist der Laufring der Laufrolle eine Oberfläche aus weichelastischem Material auf. Dadurch wird eine zusätzliche Dämpfung erzielt und es kann auch eine verbesserte Rutschfestigkeit der Laufrolle auf glatten Böden erreicht werden. Vorzugsweise ist eine Lauffläche aus weichelastischem Kunststoffmaterial an den Laufring angespritzt. Diese Lauffläche kann kostengünstig im Zweikomponenten-Spritzgussverfahren an den Laufring angespritzt ist. Als geeignete Kunststoffmaterialien können insbesondere thermoplastische Elastomere (TPE) und Materialien auf Kautschukbasis verwendet werden.

Nachstehend wird die Erfindung in einem Ausführungsbeispiel anhand der Zeichnungen näher erläutert. Diese zeigen:
- Fig. 1, 2: eine Laufrolle für einen Staubsauger in perspektivischen Ansichten von der Vorderseite und der Rückseite,
- Fig. 3: die Laufrolle in einer Schnittansicht A-A gemäß Fig. 4 und
- Fig. 4: die Laufrolle in der Draufsicht auf die Rückseite,
- Fig. 5: eine Laufrolle mit einer Lauffläche aus weichelastischem Material.

Ein Staubsauger weist Laufrollen auf. Die Laufrollen sind aufgebaut wie eine Laufrolle 1 (Fig. 1). Die Laufrolle 1 weist eine Nabe 2 auf, über die sie auf einer mit dem Gehäuse des Staubsaugers verbundenen Achse gleitend oder über Kugel- oder Wälzlager gelagert verbunden ist. Die Laufrolle besteht aus einem Kunststoff, insbesondere einem harten Kunststoff wie Polypropylen, sie kann jedoch auch aus einem stärker elastischen Kunststoff bestehen. Die Nabe 2 hat zur Achse hin auf ihrer Vorderseite einen kreisförmigen Vorsprung 21 und auf ihrer Rückseite einen ebenfalls kreisförmigen Vorsprung 22.

An die Nabe 2 schließt sich eine Wand 3 an, die die Nabe 2 mit einem Laufring 4 verbindet. Die Wand 3 weist einen ersten Bereich 30 auf, der sich in radialer Richtung von der Nabe 2 auf der Vorderseite bis nahe an die Mitte des Radius der Laufrolle 1 erstreckt. Daran schließt sich ein zweiter Bereich 31 an, der sich von der Vorderseite schräg zu der Rückseite der Laufrolle 1 erstreckt. Die Schräge des Bereichs 31 lässt sich unterschiedlich wählen. Der Bereich 31 kann auch koplanar zu einer der beiden Mantelflächen der Nabe 2 oder koplanar zu einer der beiden Mantelflächen des Laufrings 4 verlaufen.

An den Bereich 31 schließt sich ein Bereich 32 (Fig. 2), der sich in radialer Richtung von dem Bereich 31 auf der Rückseite der Laufrolle 1 bis zu dem Laufring 4 erstreckt. Somit verbindet die Wand 3 durch ihre drei Bereiche 30, 31 und 32 die Nabe mit dem Laufring 4.

Zur Unterstützung der Stabilität der Laufrolle 1 sind Rippen 5, 6 vorhanden. Die Rippen 5 erstrecken sich von dem Bereich 31 der Wand 3 in Richtung zur inneren Mantelfläche des Laufrings 4, berühren diesen jedoch nicht. Einzig im Fall starker Gewichtsbelastung können die Rippen 5 die Mantelfläche berühren.

Die Rippen 6 erstrecken sich von dem Bereich 32 der Wand 3 in Richtung zur äußeren Mantelfläche der Nabe 2. Auch die Rippen 6 berühren die Mantelfläche der Nabe 2 nicht, können jedoch im Falle starker Gewichtsbelastung an diese stoßen.

Alternativ zu dieser Anordnung der Rippen 6 können Rippen auch auf der äußeren Mantelfläche der Nabe 2 angeordnet sein und in Richtung zu dem Bereich 31 der Wand 3 ragen, ohne diese zu berühren, außer im Fall starker Gewichtsbelastung.

Die Laufrolle hat vorzugsweise eine ballige Lauffläche 41.

Die geschwungene Form der Wand 3 ist entweder Z-förmig (vgl. Fig. 3, 4) oder S-förmig. Auch andere geschwungene Formen sind denkbar. Insbesondere ist auch eine Doppel-S-Form oder eine Doppel-Z-Form möglich.

Durch die Erfindung wird eine elastische Laufrolle 1 mit einer Nabe 2 und einem Laufring 4 geschaffen. Die Nabe 2 und der Laufring 4 sind durch eine S- oder Z-förmig geschwungene Wand 3 mit einander verbunden. Zur Verstärkung der Wand 3 oder der Nabe 2 sind Rippen 5, 6 vorgesehen.

Der Laufring 4 weist eine Oberfläche aus weichelastischem Material auf (Fig. 5). Eine weichelastische Lauffläche 41 aus einem geeigneten Kunststoffmaterial ist direkt an den Laufring 4 angeformt. In einfacher Weise kann die weichelastische Lauffläche 41 im Zweikomponenten-Spritzgußverfahren zusammen mit der Laufrolle 1 hergestellt sein. Der Laufring 4 ist an seiner Oberfläche mit einer umlaufenden Vertiefung 51 versehen, in die das weichelastische Material angeformt ist.

## Patentansprüche

1. Staubsauger mit Laufrollen (1), die Verstärkungsrippen (5, 6) und eine zwischen einem Laufring (4) und einer Nabe (2) einen geschwungenen Querschnitt aufweisende Wand (3) aufweisen, **dadurch gekennzeichnet, dass** die Verstärkungsrippen (5, 6) wenigstens von einer der beiden Seitenflächen der Wand (3) ausgehen und weder die Nabe (2) noch den Laufring (4) im unbelasteten Zustand der Laufrolle (1) berühren.

2. Staubsauger nach dem Oberbegriff des Anspruchs 1, **dadurch gekennzeichnet, dass** die Verstärkungsrippen (5, 6) von der Nabe (2) in Richtung zu der Wand (3) ausgehen, diese jedoch im unbelasteten Zustand der Laufrolle (1) nicht berühren.

3. Staubsauger nach Anspruch 1 oder 2, **dadurch gekennzeichnet, dass** die Wand (3) einen S- oder einen Z-förmigen Querschnitt aufweist.

4. Staubsauger nach einem der Ansprüche 1 bis 3, **dadurch gekennzeichnet, dass** der Laufring (4) eine ballige Lauffläche (41) hat.

## Claims

1. Vacuum cleaner with running roller (1) having reinforcing ribs (5, 6) and a wall (3), which has a curved cross-section between a running ring (4) and a hub (2), **characterised in that** the reinforcing ribs (5, 6) go out from at least one of the two side surfaces of the wall (3) and contact neither the hub (2) nor the running ring (4) in the unloaded state of the running roller (1).

2. Vacuum cleaner according to the introductory part of claim 1, **characterised in that** the reinforcing ribs (5, 6) go out from the hub (2) in direction towards the wall (3), but do not contact this in the unloaded state of the running roller (1).

3. Vacuum cleaner according to claim 1 or 2, **characterised in that** the wall (3) has an S-shaped or Z-shaped cross-section.

4. Vacuum cleaner according to one of claims 1 to 3, **characterised in that** the running ring (4) has a spherical running surface (41).

## Revendications

1. Aspirateur avec roulettes (1) qui présentent des nervures de renforcement (5, 6) et une paroi (3) présentant une section courbe entre un anneau de roulement (4) et un moyeu (2), **caractérisé en ce que** les nervures de renforcement (5, 6) partent d'au moins une des deux surfaces latérales de la paroi (3) et qu'elles ne touchent ni le moyeu (2) ni l'anneau de roulement (4) lorsque la roulette (1) est en état non chargé.

2. Aspirateur selon le préambule de la revendication 1, **caractérisé en ce que** les nervures de renforcement (5, 6) partent du moyeu (2) en direction de la paroi (3), mais qu'elles ne touchent cependant pas cette dernière à l'état non chargé de la roulette (1).

3. Aspirateur selon la revendication 1 ou 2, **caractérisé en ce que** la paroi (3) présente une section en forme de S ou de Z.

4. Aspirateur selon l'une quelconque des revendications 1 à 3, **caractérisé en ce que** l'anneau de roulement (4) a une surface de roulement (41) bombée.
